# FASCICULE DE BREVET EUROPEEN

(11) **EP 2 588 690 B1**
(45) Date de publication et mention de la délivrance du brevet: **11.03.2015**
(21) Numéro de dépôt: 11702258.2
(22) Date de dépôt: 08.02.2011
(51) Int. Cl.: E05B 81/06, E05B 83/36

(54) **SERRURE POUR OUVRANT DE VEHICULE AUTOMOBILE**
SCHLOSS FÜR EINEN KRAFTFAHRZEUGFLÜGEL
LOCK FOR A MOTOR VEHICLE WING

(30) Priorité: 09.02.2010 FR 1000533
(43) Date de publication de la demande: 08.05.2013
(73) Titulaire: U-Shin France SAS, 94046 Créteil Cedex (FR)
(72) Inventeur: DEBROUCKE, François, F-94046 Creteil (FR); DURIEZ, Laurent, F-94046 Creteil (FR); GRISLAIN, Jean-Baptiste, F-94046 Creteil (FR)
(74) Mandataire: Larger, Solène
(86) Numéro de dépôt international: PCT/EP2011/051842
(87) Numéro de publication internationale: WO 2011/098459

(56) Documents cités:
- EP-A1- 1 030 014
- EP-A2- 1 803 878
- GB-A- 2 321 494
- US-A- 5 975 596

## Description

L'invention concerne une serrure pour ouvrant de véhicule automobile.

Une telle serrure telle que décrite dans le document de brevet EP 1 030 014 comporte un pêne de retenue d'une gâche soumis à un ressort de rappel monté sur l'axe de rotation du pêne, une extrémité de ce ressort venant en appui contre une portée du pêne et l'autre extrémité du ressort venant s'insérer dans une partie fixe de la serrure. Ce ressort travaillant en torsion ou en compression assure le retour automatique du pêne en position totalement ouverte, sa fermeture étant réalisée à l'encontre de l'effort de ce ressort, par la poussée de la gâche sur un de ses bras de levier, lors d'un claquement de l'ouvrant, par exemple.

La pièce, que constitue le ressort, doit être stockée et montée, lors de la fabrication d'une serrure, ce qui entraîne un coût de gestion et de fabrication.

Par ailleurs, le montage de ce ressort est relativement difficile et le ressort peut être oublié.

Enfin, cet agencement de rappel par ressort entraîne une énergie au choc relativement importante et donc un bruit relativement important.

L'invention résout ces problèmes en proposant une serrure pour ouvrant de véhicule automobile qui assure ce rappel du pêne, et son maintien en position ouverte sans pièce spécifique à monter et avec une réduction du bruit.

Pour ce faire, l'invention propose une serrure pour ouvrant de véhicule automobile comportant dans un boîtier un pêne de retenue d'une gâche, rotatif autour d'un axe et soumis à un élément de rappel vers la position totalement ouverte. Ledit pêne et ladite gâche étant disposés de telle sorte que la gâche tire un bras de levier du pêne jusqu'à une position intermédiaire d'ouverture, lors d'une ouverture, caractérisée en ce que ledit élément de rappel dans la position totalement ouverte est constitué d'un élément élastique comportant un bossage conformé de telle sorte que l'effort d'appui sur ce bossage est décalé dudit axe de rotation du pêne et induit un rappel du pêne vers la position totalement ouverte et en ce que ladite position intermédiaire d'ouverture correspond à un franchissement dudit bossage jusqu'à ce que le bossage soit en mesure d'exercer un couple de rotation du pêne vers sa position totalement ouverte.

L'invention peut comporter en outre une ou plusieurs des caractéristiques suivantes, prises seules ou en combinaison :
- l'élément de rappel est disposé sur une partie du boîtier et coopère avec un élément agencé sur le pêne ;
- l'élément de rappel est moulé dans la partie du boîtier ;
- l'élément de coopération est surmoulé sur le pêne ;
- l'élément de coopération est issue de la matière du pêne ;
- l'élément de rappel coopère également avec un cale pêne disposé sur la partie du boîtier ;
- l'élément de rappel est disposé sur le pêne et coopère avec une partie du boîtier ;
- l'élément de rappel est surmoulé sur le pêne.

L'invention est décrite ci-après plus en détail à l'aide de figures représentant différents modes de réalisation de l'invention.
La figure 1 est une vue en coupe longitudinale d'une serrure conforme à l'invention, en position de fermeture.
La figure 2 est une vue en coupe longitudinale d'une serrure conforme à l'invention selon un premier mode de réalisation, en position intermédiaire d'ouverture.
La figure 3 est une vue en coupe longitudinale d'une serrure conforme à l'invention, en position totalement ouverte.
La figure 4 est une vue en perspective d'une partie de boîtier d'une serrure conforme à l'invention.
La figure 5 est une vue en coupe longitudinale d'une serrure conforme à l'invention selon un deuxième mode de réalisation, en position intermédiaire d'ouverture.
La figure 6 est une vue en coupe longitudinale d'une serrure conforme à l'invention selon un troisième mode de réalisation, en position intermédiaire d'ouverture.
La figure 7 est une vue en coupe longitudinale d'une serrure conforme à l'invention selon un quatrième mode de réalisation, en position intermédiaire d'ouverture.

Comme représenté sur la figure 1, une serrure pour ouvrant de véhicule automobile conforme à l'invention comporte dans un boîtier un pêne de retenue 1 d'une gâche 2, rotatif autour d'un axe 3 et soumis à un élément de rappel 4 en position totalement ouverte.

En position de fermeture, le pêne est bloqué par un cliquet 5 en butée contre un premier bras de levier ou dent 1A du pêne.

De façon connue, lors d'une ouverture, après libération du cliquet 5, le pêne 1 et la gâche 2 sont disposés et conformés de telle sorte que la gâche 2 tire un second bras de levier 1B du pêne et entraîne ce dernier en rotation, jusqu'à une position intermédiaire d'ouverture, correspondant à la perte de contact avec la gâche et représentée sur la figure 2, lors d'une ouverture.

Le pêne 1 est ensuite entraîné puis maintenu en position totalement ouverte représentée sur la figure 3 par l'élément de rappel 4.

Selon un mode de réalisation non limitatif de l'invention, cet élément de rappel 4 est un élément élastique intégré dans une partie de boîtier 6, en matière plastique, proche du pêne et coopérant avec un élément de coopération 1C agencé sur le pêne.

Dans d'autre mode de réalisation, l'élément rappel peut être réalisé par tout élément élastique intégré à un élément fixe de la serrure proche du pêne.

De manière particulièrement avantageuse, l'élément de rappel 4 est moulé dans la partie de boîtier 6.

De manière également avantageuse, l'élément de coopération 1C est surmoulé sur le pêne.

Particulièrement visible sur la figure 4, cet élément de rappel 4 est constitué d'une languette élastique comportant un bossage 4A et conformée dans un creux de la partie de boîtier 6 situé dans un plan parallèle à la surface frontale du pêne 1. Ce bossage est de préférence formé par une forme arrondie en demi-cercle de la languette 4.

L'élément de coopération 1C porté par le pêne, se présente de manière non limitative sous la forme d'un tenon qui s'étend dans un plan perpendiculaire à la surface frontale du pêne 1. Cet élément de coopération est quant à lui disposé sur la surface frontale du second bras de levier 1B du pêne et est introduit entre une paroi du creux de la partie de boîtier 6 et la languette 4, du côté du bossage 4A.Le bossage 4A est dirigé vers l'axe de rotation 3 du pêne 1 et conformé de telle sorte que l'effort d'appui de l'élément de coopération 1C sur ce bossage est décalé en-dessous de l'axe de rotation 3 du pêne dans la position intermédiaire d'ouverture représentée sur la figure 2 pour former un couple de rotation vers la position totalement ouverte représentée sur la figure 3.

Dans cette position, la languette 4 précontrainte par le déplacement précédent de l'élément de coopération 1C exerce donc par ce bossage une force poussant le second bras de levier 1B et le pêne en rotation jusqu'à la position totalement ouverte représentée sur la figure 3, où l'élément de coopération 1C est retenu en partie basse de la languette 4 en position totalement ouverte, du fait que l'élément de coopération 1C reste sous la pression de la languette 4 dans la position totalement ouverte.

La fermeture ultérieure de la serrure s'effectue de façon classique par poussée de la gâche contre le premier bras de levier 1A du pêne et remontée de l'élément de coopération 1C au-dessus du bossage 4A vers la partie haute de la languette 4, tel que représenté sur la figure 1.

Dans un première variante de l'invention illustrée figure 5, l'élément de coopération 1C porté par le pêne 1 est disposé sur la surface frontale du premier bras de levier 1B du pêne, la languette élastique 4 étant conformée dans un creux idoine de la partie de boîtier 6 situé dans un plan parallèle à la surface frontale du pêne 1.

Dans une deuxième variante de l'invention illustrée figure 6, l'élément de coopération 1C est porté par une excroissance du pêne 1 à l'opposé des bras de levier 1A et 1B, la languette élastique 4 étant conformée dans un creux idoine de la partie de boîtier 6 situé dans un plan parallèle à la surface frontale du pêne 1.

Dans une troisième variante de l'invention illustrée figure 6, la serrure comprend également un cale pêne 7. Il s'agit de manière courante d'un élément, déformable élastiquement, utilisé afin d'amortir les mouvements de pêne 1. Dans le cadre de l'invention, on dispose la languette élastique 4 contre le cale pêne. De cette manière, l'élément de coopération 1C sous forme d'une excroissance disposé sur le dos du pêne 1 va pousser la languette 4, qui va elle même comprimer le cale pêne 7. De plus, en disposant un évidement 8 sur le cale pêne on pourra mieux adapter l'effort. Dès que l'excroissance de pêne 1 a franchi le bossage 4A de languette 4, alors le cale pêne 1 va restituer l'énergie en repoussant la languette 4 et ainsi provoquer le couple de rotation sur le pêne 1. Ainsi, le cale pêne 7 apportera une stabilité de la fonction dans le temps et quelle que soit la température.

## Revendications

1. Serrure pour ouvrant de véhicule automobile comportant dans un boîtier un pêne (1) de retenue d'une gâche (2), rotatif autour d'un axe (3) et soumis à un élément de rappel (4) en position totalement ouverte, ledit pêne (1) et ladite gâche (2) étant disposés de telle sorte que la gâche (2) tire un bras de levier (1B) du pêne (1) jusqu'à une position intermédiaire d'ouverture, lors d'une ouverture, **caractérisée en ce que** ledit élément de rappel (4) dans la position totalement ouverte est constitué d'un élément élastique comportant un bossage (4A) conformé de telle sorte que l'effort d'appui sur ce bossage (4A) est décalé dudit axe de rotation (3) du pêne et induit un rappel du pêne (1) vers la position totalement ouverte, et **en ce que** ladite position intermédiaire d'ouverture correspond à un franchissement dudit bossage (4A) jusqu'à ce que le bossage (4A) soit en mesure d'exercer un couple de rotation du pêne (1) vers sa position totalement ouverte.

2. Serrure selon la revendication 1, **caractérisée en ce que** l'élément de rappel (4) est disposé sur une partie (6) du boîtier et coopère avec un élément (1C) agencé sur le pêne (1).

3. Serrure selon la revendication 2, **caractérisée en ce que** l'élément de rappel (4) est moulé dans la partie (6) du boîtier.

4. Serrure selon la revendication 2, **caractérisée en ce que** l'élément de coopération (1C) est surmoulé sur le pêne (1).

5. Serrure selon la revendication 2, **caractérisée en ce que** l'élément de coopération (1C) est issue de la matière du pêne (1).

6. Serrure selon l'une des revendications 2 à 5, **caractérisée en ce que** l'élément de rappel (4) coopère également avec un cale pêne (7) disposé sur la partie (6) du boîtier.

7. Serrure selon la revendication 1, **caractérisée en ce que** l'élément de rappel (4) est disposé sur le pêne (1) et coopère avec une partie (6) du boîtier.

8. Serrure selon la revendication 7, **caractérisée en ce que** l'élément de rappel (4) est surmoulé sur le pêne (1).

## Patentansprüche

1. Verriegelung für eine Kraftfahrzeugöffnung, umfassend in einem Gehäuse einen Schlossriegel (1) zum Rückhalt eines Schließblechs (2), das um eine Achse (3) drehbar und einem Rückstellelement (4) in der vollständig geöffneten Position unterworfen ist, wobei der Schlossriegel (1) und das Schließblech (2) derart angeordnet sind, dass das Schließblech (2) einen Hebelarm (1B) des Schlossriegels (1) bei einer Öffnung bis in eine Zwischenposition der Öffnung zieht, **dadurch gekennzeichnet, dass** das Rückstellelement (4) in der vollständig geöffneten Position aus einem elastischen Element besteht, das eine Erhebung (4A) umfasst, und derart entworfen ist, dass die Auflagekraft auf dieser Erhebung (4A) von der Drehachse (3) des Schlossriegels verschoben ist und eine Rückstellung des Schlossriegels (1) in die vollständig geöffnete Position verursacht, und dadurch, dass die Zwischenposition der Öffnung einer Überwindung der Erhebung (4A) entspricht, bis die Erhebung (4A) dazu in der Lage ist, ein Drehmoment des Schlossriegels (1) in seine vollständig geöffnete Position durchzuführen.

2. Verriegelung nach Anspruch 1, **dadurch gekennzeichnet, dass** das Rückstellelement (4) auf einem Teil (6) des Gehäuses angeordnet ist und mit einem Element (1C) zusammenarbeitet, das auf dem Schlossriegel (1) angeordnet ist.

3. Verriegelung nach Anspruch 2, **dadurch gekennzeichnet, dass** das Rückstellelement (4) im Teil (6) des Gehäuses geformt ist.

4. Verriegelung nach Anspruch 2, **dadurch gekennzeichnet, dass** das Element zur Zusammenarbeit (1C) auf dem Schlossriegel (1) geformt ist.

5. Verriegelung nach Anspruch 2, **dadurch gekennzeichnet, dass** das Element zur Zusammenarbeit (1C) aus dem Material des Schlossriegels (1) stammt.

6. Verriegelung nach einem der Ansprüche 2 bis 5, **dadurch gekennzeichnet, dass** das Rückstellelement (4) auch mit einem Keil-Schlossriegel (7) zusammenarbeitet, der auf dem Teil (6) des Gehäuses angeordnet ist.

7. Verriegelung nach Anspruch 1, **dadurch gekennzeichnet, dass** das Rückstellelement (4) auf dem Schlossriegel (1) angeordnet ist und mit einem Teil (6) des Gehäuses zusammenarbeitet.

8. Verriegelung nach Anspruch 7, **dadurch gekennzeichnet, dass** das Rückstellelement (4) auf dem Schlossriegel (1) geformt ist.

## Claims

1. Lock for a motor vehicle door leaf comprising in a housing a bolt (1) for retaining a strike (2), rotatable about an axis (3) and controlled by a return element (4) in fully open position, said bolt (1) and said strike (2) being arranged in such a way that the strike (2) pulls on a lever arm (1B) of the bolt (1) to an open intermediate position, during an opening, **characterised in that** said return element (4) in the fully open position is comprised of a resilient element comprising a boss (4A) shaped in such a way that the bearing force on this boss (4A) is offset from said axis of rotation (3) of the bolt and causes the bolt (1) to return to the fully open position, and **in that** said intermediate open position corresponds to a clearing of said boss (4A) until the boss (4A) is capable of exerting a rotation torque on the bolt (1) to its fully open position.

2. Lock according to claim 1, **characterised in that** the return element (4) is arranged on a portion (6) of the housing and cooperates with an element (1C) arranged on the bolt (1).

3. Lock according to claim 2, **characterised in that** the return element (4) is moulded in the portion (6) of the housing.

4. Lock according to claim 2, **characterised in that** the element of cooperation (1C) is over-moulded on the bolt (1).

5. Lock according to claim 2, **characterised in that** the element of cooperation (1C) is made of the material of the bolt (1).

6. Lock according to one of claims 2 to 5, **characterised in that** the return element (4) also cooperates with a bolt shim (7) arranged on the portion (6) of the housing.

7. Lock according to claim 1, **characterised in that** the return element (4) is arranged on the bolt (1) and cooperates with a portion (6) of the housing.

8. Lock according to claim 7, **characterised in that** the return element (4) is over-moulded on the bolt (1).
